# EUROPÄISCHE PATENTSCHRIFT

(11) **EP 0 640 181 B1**
(45) Veröffentlichungstag und Bekanntmachung des Hinweises auf die Patenterteilung: **24.05.2000**
(21) Anmeldenummer: 94901784.2
(22) Anmeldetag: 18.10.1993
(51) Int. Cl.: F02P 15/08, F02P 15/02, F02F 1/24, F02F 11/00

(54) **ZÜNDANLAGE FÜR EINEN OTTOMOTOR**
IGNITION SYSTEM FOR SPARK-IGNITION ENGINE
SYSTEME D'ALLUMAGE POUR UN MOTEUR A ALLUMAGE COMMANDE

(30) Priorität: 19.10.1992 DE 4235204
(43) Veröffentlichungstag der Anmeldung: 01.03.1995
(73) Patentinhaber: Plaksin, Eugen, 67655 Kaiserslautern (DE)
(72) Erfinder: Plaksin, Eugen, 67655 Kaiserslautern (DE)
(74) Vertreter: Schmid, Rudolf, Dipl.-Ing., Patentanwalt
(86) Internationale Anmeldenummer: EP9302868
(87) Internationale Veröffentlichungsnummer: WO9409271

(56) Entgegenhaltungen:
- EP-A- 0 213 604
- WO-A-92/05365
- US-A- 3 800 771
- US-A- 4 548 174

## Beschreibung

Die Erfindung betrifft eine Zündanlange für einen Ottomotor nach dem Oberbegriff des Patentanspruchs 1.

Eine solche Zündvorrichtung ist aus der EP-A-0213 604 bekannt geworden.

Während diese Zündvorrichtung im Vollastbetrieb optimal arbeitet, ist festgestellt worden, daß unter Leerlaufbedingungen die Zündelektrodenpaare jedes Zylinders nicht alle gleichzeitig einen Zündfunken abgeben, wodurch Unregelmäßigkeiten auftreten können.

Die US 4 548 174 offenbart eine Zündanlage für einen Otto-Motor, bei der je eine Diode in Durchlaßrichtung zu Zündkerzen in einem Zylinder geschaltet sind. Nachteilig bei diesem Stand der Technik ist es, daß mit den Zündkerzen parasitäre Kapazitäten nicht genutzt werden können, so daß zusätzliche Bauteile, wie Kondensatoren, erforderlich werden. Weiter ist es nachteilig bei dem genannten Stand der Technik, daß nur der jeweilige Elektronenstrom zur gegenüberliegenden Zündkerze abgeblockt wird, um einen Kurzschluß mit der jeweils anderen Zündkerze zu verhindern und UV-Strahlung von der gezündeten Zündkerze herangezogen werden muß, um durch Anregung der Ionen an der Elektrodenoberfläche die Durchbruchspannung zu senken.

Die EP-A 0 213 604 offenbart eine Zündanlage für einen Otto-Motor mit einem Zylindergehäuse und einem diesen abdeckenden Zylinderkopf mit einer dazwischen befindlichen plattenförmigen Zwischenlage aus drei Schichten, von denen die mittlere Schicht Kanäle enthält, und die beiden anderen Schichten gegenüber dem Zylindergehäuse und dem diesen abdeckenden Zylinderkopf isolieren, so daß die plattenförmige Zwischenlage einerseits als Zylinderkopfdichtung und andererseits als Träger für zwei Zündelektrodenpaare pro Zylinder dienen kann und in den Kanälen Zuleitungen untergebracht sind. Die Zündelektrodenpaare sind für jeden Zylinder am Innenrand der den Zylindern zugeordneten Bohrungen in der Zwischenlage gleichmäßig an deren Umfang verteilt angeordnet und sind mit Hochspannung zur Erzeugung eines Zündfunkens über die zu jedem Zündelektrodenpaar führende Zuleitung beaufschlagbar. Problematisch ist bei diesem Stand der Technik die Ausgestaltung der plattenförmigen Zwischenlage, die thermisch und mechanisch besonders hoch belastet ist. Während die Zündanlage der EP-A 0 213 604 im Vollastbetrieb optimal arbeitet, hat sich bei diesem Stand der Technik als nachteilig gezeigt, daß Unregelmäßigkeiten unter Leerlaufbedingungen auftreten können.

Aufgabe der Erfindung ist es, eine Zündanlage der eingangs genannten Art bei einfacherer Ausgestaltung zu verbessern, um auch im Leerlauf Zündaussetzer zu vermeiden und die Laufruhe zu verbessern.

Diese Aufgabe wird gelöst, mit einer Zündanlage mit den Merkmalen des Anspruchs 1.

Um eine optimale Verbrennung in einem Zylinder bei allen Drehzahlen zu erreichen, ist es wesentlich, daß die Zündelektrodenpaare in jedem Zylinder gleichzeitig mit etwa der gleichen Zündenergie, d.h. der gleichen Zündspannung feuern. Da sich die Elektroden am Außenumfang eines Zylinders befinden, würde das Nichtentstehen eines Zündfunkens an einem oder zwei Elektrodenpaaren zu unsymmetrischen Verbrennungsvorgängen führen, was unter Umständen zu unruhigem Lauf des Motors führen kann. Insbesondere bei Leerlauf sind solche unsymmetrischen Zündungen problematisch, da durch unsymmetrische Verbrennungen außerdem erhöhte Schadstoffmengen erzeugt und in die Atmosphäre abgegeben werden. Solche unsymmetrischen Zündungen und Verbrennungsvorgänge sind dabei zurückzuführen auf unterschiedliche Abstände der Elektroden der Elektrodenpaare in einem Zylinder aufgrund von ungleichmäßigem Abbrand und bei Inbetriebnahme durch Falscheinstellung. Es hat sich herausgestellt, daß die Verwendung der Dioden, die hin zu den Elektrodenpaaren in Durchlaßrichtung geschaltet sind, das Zündverhalten im Leerlauf erheblich verbessert. Bei unterschiedlichen Abständen der Elektroden der Elektrodenpaare in einem Zylinder würde ohne die Dioden ein Zündfunken zuerst dort auftreten, wo der Abstand der Elektroden am geringsten ist, und daher wird dort auch die Hauptenergie fließen, wogegen zwischen den Elektroden mit dem größten Abstand ein Zündfunke wenn überhaupt gegenüber dem an den Elektroden mit dem geringsten Abstand stark verzögert gezogen würde. Da die Elektrodenpaare als Kapazitäten, also als Kondensatoren, anzusehen sind, würden Ausgleichsströme von den Elektroden, die zu dem oder den Elektrodenpaaren mit dem größten Abstand der Elektroden zueinander gehören, hin zu den anderen Elektroden fließen, die zu Elektrodenpaaren mit geringerem Abstand der Elektroden gehören. Dies würde dann dazu führen, daß insbesondere im Leerlauf in einem Zylinder Zündfunken an einem oder zwei Elektrodenpaaren auftreten, wogegen an den anderen Elektrodenpaaren keine Zündfunken entstehen. Da im Gegensatz zu den derzeit handelsüblichen Motoren die Elektrodenpaare nicht etwa in der Mitte eines Zylinders angeordnet sind, sondern am Rand des Zylinders, d.h. an dessen Innenfläche, wird der Verbrennungsverlauf extrem unsymmetrisch, was nachteilig ist. Die Dioden verhindern diese Ausgleichströme und tragen zur Vergleichmäßigung der Zündenergie zu den einzelnen Eiektrodenpaaren bei, so daß alle Elektrodenpaare in einem Zylinder zum gleichen Zeitpunkt mit angenähert der gleichen Zündenergie beaufschlagt werden, so daß die Zündfunken aller Elektrodenpaare in einem Zylinder gleiche Zündenergie haben und Zündaussetzer verhindert sind. Gemäß der Erfindung ist eine mittlere Schicht einer plattenförmigen Zwischenlage als elastische Metallmittellage ausgebildet.

Von wesentlicher Bedeutung ist die kreuzungs- und/oder einmündungsfreie Anordnung von Kanälen in der Zwischenlage, in der die Zuleitungen eingebettet sind. Diese verlaufen in besonders vorteilhafter Ausgestaltung von der jedem Zylinder zugeordneten Bohrung hin zur Längsseitenkante, und in jedem Kanal ist ein Leiter in bevorzugter Weise mit eingesetzter Diode eingeklebt. Wichtig ist, daß die Dioden in einem Bereich untergebracht sind, in dem die für sie maximal zulässige Temperatur nicht erreicht wird.

Eine vorteilhafte Ausgestaltung der Erfindung kann dahin gehen, daß an der Längsseitenkante ein Kanalgehäuseabschnitt angeordnet ist, in dem die Zündkabel verlegt sind; diese verlaufen dort hin zu einem weiteren Kanalgehäuseabschnitt an der Schmalseitenkante und sind darin verlegt, wobei an dem letzteren Gehäuseabschnitt auch die Zündkerzenstecker Engebracht sind.

Die Montage der Zwischenlage mit den Elektrodenpaaren und den Zündkerzensteckern erfolgt erfindungsgemäß so, daß der Gehäuseabschnitt mit den Steckern im Bereich einer Zündanlage, zum Beispiel einer Transistorzündanlage oder eines Zündverteilers zu liegen kommt, so daß die Zündkabel von der Zündanlage hin zu den Zündkerzensteckern möglichtst kurz gestaltet werden können.

Die Herstellung der Zwischenlage, die aus einer wärme- und druckfesten Platte, vorzugsweise aus einer Buntmetall- oder Kupferplatte, und beidseitig angeordnetem Zylinderkopfdichtmaterial besteht, erfolgt dadurch, daß zunächst die Metallplatte mit den den Zylindern zugeordneten Bohrungen und den Kühlmittel- und Schmiermittelbohrungen und den Kanälen gestanzt, danach die Zuleitungen mit den Elektrodenpaaren an ihren Enden und gegebenfalls auch mit den Dioden in die Kanäle eingelegt und darin mittels eines geeigneten Kunststoffklebers verklebt bzw. festgelegt und danach die Kanalgehäuseabschnitte an der Zwischenlage befestigt werden. Die besondere, erfindungsgemäße Form der Kanäle bewirkt auch, daß Überkreuzungen oder Einmündungen von Kanalabschnitten in andere Kanalabschnitte vermieden werden, so daß die Kanäle jeweils einzeln von der Bohrung an die Längsseitenkante verlaufen. Nach Einkleben der Zuleitungen mit den Elektrodenpaaren am Ende wird beidseitig auf die Metallplatte das Zylinderkopfdichtmaterial aufgebracht, vorzugsweise aufgeklebt, und zwar derart, daß zunächst die gesamte Plattenfläche oder nur Teilbereiche mit Klebstoff beschichtet und danach das Zylinderkopfdichtmaterial aufgelegt werden. Diese Anordnung, bei der die Zündelektrodenpaare, die Zündkabel und darüber hinaus die Gehäuseabschnitte zur Verlegung der Zündkabel hin zu den Zündkerzensteckern fabrikmäßig als einstückige Einheit hergestellt werden kann, kann als einfache Zylinderkopfdichtung weiter bearbeitet und verarbeitet und in den Motor eingesetzt werden.

Weitere vorteilhafte Ausgestaltungen der Erfindung sind den weiteren Unteransprüchen zu entnehmen.

Anhand der Zeichnung, in der ein Ausführungsbeispiel der Erfindung dargestellt ist, sollen die Erfindung sowie weitere vorteilhafte Ausgestaltungen und Verbesserungen der Erfindung näher erläutert und beschrieben werden.

Es zeigen:
- Fig. 1: eine Aufsicht auf eine erfindungsgemäße Zwischenlage,
- Fig. 2: eine vergrößerte Darstellung eines Teils der erfindungsgemäßen Zwischenlage,
- Fig. 3: eine Schaltungsanordnung gemäß der Erfindung,
- Fig. 4: eine Seitenansicht eines Motors mit eingesetzter Zwischenlage und
- Fig. 5: eine Schnittansicht gemäß Schnittlinie V-V der Fig. 4.

Es sei nun Bezug genommen auf die Fig. 3.
In einer Zwischenlage 10, die als Zylinderkopfdichtung zwischen dem Zylinderkopf 11 und dem Motorblock 12 eines Kraftfahrzeugmotors 13, vorzugsweise eines Otto-Motors, untergebracht ist, befindet sich eine der Anzahl der Zylinder im Motor 13 entsprechende Anzahl von kreisförmigen, an die Abmessungen der Zylinder angepaßten Öffnungen oder Bohrungen 14, von denen in der Fig. 3 lediglich eine Öffnung 14 dargestellt ist. Der Durchmesser der Öffnung 14 entspricht dem Durchmesser eines Zylinders, wie aus der europäischen Offenlegungsschrift 0213 604, auf die hier bezug genommen wird, ersichtlich ist. Die Zwischenlage 10 trägt in jeder Bohrung 14 vier Elektrodenpaare 15, 16, 17, 18, die je zwei Elektroden 15' und 15'' aufweisen (lediglich die beiden Elektroden 15' und 15'' des Elektrodenpaares 15 sind bezeichnet; die übrigen Elektrodenpaare 16 bis 18 besitzen ebenfalls entsprechende Elektroden. Die Elektroden 15', 16'... sind mit Zuführungsleitungen 19, 20, 21 und 22 elektrisch verbunden, die gemeinsam auf einen Steckerstift 23 geschaltet sind, dessen Abmessungen einem Zündkerzensteckerstift entsprechen. Auf den Steckerstift 23 ist eine Zündkerzenbuchse 24 aufsteckbar, die am Ende eines Zündkabels 25 angeschlossen ist, das zu einer Zündenergieverteilungseinrichtung 26, beispielsweise einem handelsüblichen Zündverteiler, führt, wie er beispielsweise aus der Firmenschrift Bosch, Batteriezündung, Technische Unterrichtung, Bestell-Nr. 1987 722004, KH/VDT 06/87-De, Seite 8 und ff. bekanntgeworden ist. Anstatt eines solchen mechanischen Zündverteilers könnte auch eine elektronische Zündenergieerzeugungseinrichtung verwendet werden, wie sie in der genannten Literaturstelle beschrieben ist. In den Zuleitungen 19, 20, 21 und 22 befinden sich Dioden 27, 28, 29 und 30, die hin zu der zugehörigen positiven Elektrode 15', 16'... in Durchlaßrichtung geschaltet ist. Es ist festzuhalten, daß die Dioden 27 bis 30 zwischen den Elektroden 15', 16'... und der Verbindung der Zueitungen 19 bis 22 miteinander angeordnet sind; sie sind demgemäß elektrisch-galvanisch unmittelbar mit den Elektroden 15', 16'... in Reihe geschaltet. Die jeweils andere Elektrode 15'', 16'' ... des entsprechenden Elektrodenpaares ist mit Masse 31 verbunden, so daß Zündenergie von dem Zündverteiler 16 z.B. über die Leitung 25, die Steckkupplung 23, 24, den Verbindungsleiter 19, die Diode 27, die Elektrode 15', den Zündfunken, die Elektrode 15'' hin zur Masse 31 fließt, wobei sich die Zündenergie dann gleichmäßig aufteilen soll auf die einzelnen Elektrodenpaare 15, 16, 17 und 18. An den Elektrodenpaaren 15 und 16 steht im Zündfall Hochspannung von ca. 22 bis 25 kV an, welche Spannung ausreicht, den Zündfunken zwischen den Elektroden 15' und 15'' des Elektrodenpaares 15 zu erzeugen (gleichzeitig natürlich auch zwischen den Elektroden der andereren Elektrodenpaare 16, 17 und 18). Bei einem Vierzylindermotor sind noch weitere Zuleitungen 32, 33 und 34 vorgesehen, die zu entsprechenden Elektrodenpaaren jedes Zylinders (nicht dargestellt) führen.

Die Dioden 27,28, 29 und 30 dienen dazu, die Energie hin zu den einzelnen Elektrodenpaaren 15, 16, 17 und 18 jedes Zylinders zu vergleichmäßigen. Ohne Dioden wäre ein hoher Einstellaufwand bei Inbetriebnahme erforderlich. Daß ein hochabbrandfestes Material für die Elektroden erforderlich ist, damit sich nicht nach kurzer Zeit unterschiedliche Abstände zwischen den Elektroden der einzelnen Elektrodenpaaaren ergeben, ist ebenfalls selbstverständlich. Wenn nämlich beispielsweise aufgrund einer fehlerhaften Einstellung des Abstandes d oder aufgrund ungleichmäßigen Abbrandes sich an den einzelnen Elektrodenpaaren unterschiedliche Abstände der Elektroden 15', 15'', 16', 16''... ergeben, dann besteht die Gefahr, daß an einem Elektrodenpaar, dessen Elektroden zufälligerweise den geringsten Abstand haben, der Zündfunke zuerst entsteht. Dadurch wird in unmittelbarer Nachbarschaft dieses Elektrodenpaares dort vorhandenes Kraftstoff-Luftgemisch als erstes gezündet, wodurch wegen der Anordnung der Elektroden an der Innenfläche des Zylinders eine unsymmetrische Verbrennung entsteht, die auf Dauer zu einer Schädigung des Motors führen kann, zumindest aber Schadstoffe in größerem Umfang erzeugt, was bei gleichmäßiger Zündung aller Elektrodenpaare in einem Zylinder nicht auftreten würde. Die zu frühe Zündung führt wegen der unterschiedlichen Kapazitäten zwischen den Elektroden der einzelnen Elektrodenpaare zu Ausgleichsströmen, die insbesondere im Leerlaufbetrieb und bei niedrigen Drehzahlen Zündaussetzer an einzelnen Elektrodenpaaren innerhalb eines Zylinders zur Folge haben. Das Einsetzen der Dioden 27, 28, 29 und 30 verhindert dies, da die Dioden 27 bis 30 so geschaltet sind, daß sie lediglich Ströme hin zu den positiven Elektroden 15', 16' ... durchlassen, umgekehrt aber Ströme, die durch Abfließen von Ladungsträgern von der jeweiligen positiven Elektrode nach rückwärts entstehen, sperren. Auf diese Weise werden Ausgleichströme verhindert und die einzelnen Elektrodenpaare gleichmäßig mit Hochspannung versorgt, so daß auch im Leerlaufbetrieb alle Elektrodenpaare einen Zündfunken mit ausreichender Energie erzeugen, sodaß jede Art von Kraftstoff-Luftgemischen, die sich homogen verteilt im Verdichtungsraum befinden, sicher gezündet werden.

Die Fig. 1 zeigt in schematischer Darstellung eine Aufsicht auf eine Zwischenlage, die zwischen dem Zylinderblock 12 und dem Zylinderkopf 11 als Zylinderkopfdichtung eingesetzt werden kann. Wie aus Fig. 5 ersichtlich ist, besteht die Zwischenlage 10 aus einer wärmefesten, elastischen Platte 40 und beidseitig darauf aufgebrachten Schichten 41 und 42 aus Zylinderkopfdichtmaterial. Diese beiden Schichten 41 und 42 können aufgeklebt sein, wobei der nicht dargestellte Klebstoff die gesamte Platte überdecken kann. Die Platte 40 besitzt Kanäle 43 bis 46 für jede Bohrung 14, 47, 48 und 49; die Kanäle der Bohrungen 47 bis 49 sind in gleiche Weise ausgebildet wie die Kanäle 43 bis 46 und werden daher nicht beschrieben. In die Kanäle 43 bis 46 sind z.B. die Zuleitungen 20 und 19 eingesetzt und darin mittels eines geeigneten hochwarmfesten Klebers 50 fixiert. An den den Bohrungen 14, 47 bis 49 zugewandten Enden der Zuleitungen 19, 20 sind die Elektrodenpaare 16 und 15 angebracht, die dort mittels Manschetten 51 und 52 aus hochwarmfestem Material in dem jeweiligen Kanal 43 und 44 fixiert sind. Die Manschetten 51 und 52 dienen gleichzeitig auch zur Abdichtung, damit nicht evtl. Verbrennungsgase den Klebstoff 50 in den Kanälen 43, 44 und natürlich auch 45 und 46 beschädigen. Der Verbindungsleiter 20 bzw. 19 ist ebenso wie die anderen Verbindungsleiter 21 und 22 unterteilt in zwei Abschnitte 20' und 20'' (dies gilt auch für die Zuleitungen 21 und 22) und zwischen den Abschnitten 20' und 20'' bzw. 19' und 19'' ... befinden sich die Dioden 28 und 27 bzw. 29 und 30. Somit werden die Verbindungsleiter bzw. Zuführungsleiter 19, 20, 21 und 22 vorgefertigt mit den Dioden 27, wobei selbstverständlich darauf zu achten ist, daß sich die Dioden 27, 28, 29 und 30 im kühleren Bereich der Zwischenlage 10 (siehe Fig. 1) befinden. Die Zuführungsleiter 19, 20..... mit den Dioden 27, 28... sind in einen Gehäuseabschnitt 53 geführt, der entlang der einen Längsseitenkante 54 (siehe auch Fig. 1) befestigt ist, wobei an dem Gehäuseabschnitt 53 zwei in Abstand zueinander angeordnete Leisten 55 und 56 angeformt sind, die die Platte 40 zwischen sich nehmen und damit fest verbunden sind, wie durch die strichpunktierte Linie 57 angedeutet ist. Der Zwischenlage 10 ist weiterhin ein Gehäuseabschnitt 58 zugeordnet, der im Querschnitt in gleicher Weise wie der Gehäuseabschnitt 53 aufgebaut und an der Zwischenlage 10 ebenso befestigt und - mit diesem ein L- bildend - einstückig verbunden ist. Der Gehäuseabschnitt 58 trägt die Steckerstifte 23 bzw. den weiteren Zylindern zugeordnete Steckerstifte 59, 60, 61. Die Steckerstifte 59,60,61 sind handelsübliche Zündkerzenstecker.

Man erkennt aus den Fig. 1 und 2, daß sich die Kanäle 43 und 46 außerhalb der Kanäle 44 und 45 befinden, wobei die Kanäle 43 und 44 etwa L-förmig mit etwa unter einem Winkel von ca. 45 Grad zu den Kanalabschnitten, die senkrecht auf die Längsseitenkante 54 zu verlaufen, abgewinkelt sind; diese Abschnitte besitzen die Bezugsziffern 43. Die senkrecht zu der Längsseitenkante 54 verlaufenden Abschnitte besitzen die Bezugsziffer 43'' für den Kanal 43 bzw. 46'' für den Kanal 46.

Der Winkel zwischen den Abschnitten 43', 43'' und den Abschnitten 46' und 46'' ist spitz (ca. 45 Grad). Die Kanäle 44 und 45 besitzen einen Kanalabschnitt 44' und 45', der zu dem Kanalabschnitt 44'' bzw. 45'', die senkrecht zu der Längsseitenkante 54 verlaufen, unter einem Winkel von ca. 135 Grad abgebogen ist; der Winkel zwischen den beiden Kanalabschnitten 44' und 44'' bzw. 45' und 45'' ist ein stumpfer Winkel. In der Fig. 1 sind die Kanäle eckig dargestellt; es besteht selbstverständlich auch die Möglichkeit, die Kanäle abgerundet auszubilden, was den Vorteil hat, daß die Zuleitungen 19, 20 nicht eckig, sondern abgerundet vorgebogen sein können, was bezüglich der Fertigung eine erheblich Erleichterung darstellen würde. Die Zwischenlage 10 besitzt wie jede Zylinderkopfdichtung Bohrungen 62, 63 und 64 ..., die mit Kanalbohrungen für Kühlmittel- oder Schmiermittel im Motor fluchten. Die Lage dieser Bohrungen 62 bis 64 ... hängt von der Lage der Kanalbohrungen im Motor ab, so daß auf die Anordnung nicht näher eingegangen werden muß.

Oben ist angedeutet worden, daß die Dioden 27, 28... im kühleren Bereich angeordnet sein müssen; dieser kühlere Bereich befindet sich beispielsweise im Bereich der Kühl- oder Schmiermittelbohrungen 62, 63, 64... im Bereich der Längsseitenkante 54. In jedem Fall können sie nur dort angebracht werden, wo die maximal zulässige Betriebstemperatur der Dioden nicht überschritten wird.

In der Fig. 4, die eine Seitenansicht auf einen Motor 13 zeigt, sind erkennbar die Gehäuseabschnitte 53 und 58 sowie ein Zündkerzenstecker 23 am Gehäuseabschnitt 58. An diesen Zündkerzenstecker 23 kann beispielsweise das Zündkabel 25 angeschlossen sein, welches zusammen mit den Zündkabeln 32, 33 und 34 zu einem am Zylinderkopf 11 angeordneten Zündverteiler 26 geführt ist. Man erkennt, daß die Zündkabelleitungen 25, 32 bis 34 sehr kurz sind, da der Abstand zwischen den Steckerstiften 23 und dem Verteiler 26 sehr gering ist.

Nachzutragen ist, daß das Material der Platte 40 ein Material mit elastischen Eigenschaften sein soll, es soll auch warmfest sein und dem Druck im Zylinder bei einem Verdichtungs- und Verbrennungsvorgang standhalten können. In bevorzugter Weise wird Kupfer oder ein Buntmetall benutzt. Diese Platte ist, wie oben dargestellt, beidseitig mit Zylinderkopfdichtmaterial belegt, entweder gleichmäßig verklebt oder nur teilweise verklebt. Festzuhalten ist auch, daß die Dioden in jeder Zuleitung zwischen der Verzweigung und der entsprechenden Elektrode angeordnet sein müssen; die Dioden können natürlich auch im Bereich des Gehäuseabschnittes 53 untergebracht sein, sofern dafür gesorgt ist, daß der Verzweigungspunkt zwischen den einzelnen Zündkabeln und den Zuleitungen beispielsweise im Bereich des Gehäuseabschnittes 58 zu liegen kommt.

Zur Vermeidung von Schadstoffen im Abgas ist es günstig, wenn das Mischungsverhältnis von Kraftstoff zu Luft, Lambda, hin zu dem Bereich 1,3 bis 1,4 verlagert wird, siehe Firmenschrift Bosch, Abgastechnik für Otto-Motoren, Technische Unterrichtung, Bestell-Nr. 1987 722020 KH/VDT-07.86-De, Seite 6, rechte Spalte, letzter Absatz bzw. Seite 29, mittlere Spalte. Bei der Verwendung einer Zündeinrichtung mit lediglich einer einzigen Zündkerze ist die sichere Zündung eines derartigen, sehr mageren Brennstoff-Luftgemisches nicht immer gewährleistet. Insbesondere im Leerlauf sind Zündaussetzer bei der Verwendung lediglich einer Zündkerze zu erwarten. Aufgrund der Anordnung der Zündelektrodenpaare mit den Dioden können auch. Kraftstoff-Luftgemische mit einem Wert Lambda zwischen 1,3 und 1,4 optimal im Zylinder verbrannt werden. Gegebenenfalls kann ohne das Erfordernis zusätzlicher Vorkammern im Bereich der Zündelektrodenpaaren ein fettes Gemisch durch geeignete Einspritzung von Kraftstoff erreicht werden, wogegen im übrigen Bereich ein mageres Gemisch vorhanden ist. Dadurch wird in besonderer Weise eine Verbesserung der Zündung im Leerlauf und selbstverständlich auch im Vollastbetrieb erreicht. Durch die Anordnung kann ein erheblicher Beitrag zur Verringerung der Schadstoffe im Abgas geleistet werden.

Zusammenfassend kann gesagt werden, daß der besondere Vorteil der Ausgestaltung mit den Dioden darin besteht, daß die gesamte Zündeinrichtung fabrikmäßig gleichzeitig als Zylinderkopfdichtung hergestellt werden kann, so daß sich erhebliche Verbilligungen und Montagevereinfachungen ergeben.

In der Beschreibung ist dargestellt, daß die Kanäle, in denen die Verbindungsleiter untergebracht sind, gestanzt sind, so daß sie die Platte durchdringen. Selbstverständlich können die Kanäle auch als Rillen ausgebildet sein. Das Einbetten und Vergießen der Verbindungsleitungen mit warmfestem Klebermaterial oder dergl. ist dann einfacher.

Die Mindestanzahl der Elektrodenpaare ist zwei. Selbstverständlich können auch mehr als zwei und auch mehr als vier eingesetzt werden. Auch könnte jedes Elektrodenpaar als Doppelelektrodenpaar ausgebildet sein, mit einer Zentralelektrode, der Hochspannung zuführbar und in der die Diode sitzt, und mit zwei daneben liegenden Elektroden, die mit Masse verbunden sind. Dadurch wird ein Doppelzündfunken erzeugt.

In der Figurenbeschreibung ist dargestellt ein Gehäuseabschnitt 53 an einer Längsseitenkante der Zwischenlage 10. Natürlich können die Kanäle mit den Verbindungsleitern und ggfls. den Dioden bei vier oder mehr Elektrodenpaaren auch so angeordnet sein, daß die zu jeder Längsseitenkante nächstgelegenen Elektrodenpaare an in Kanälen, die zu einer benachbarten Längsseitenkante hin verlaufen und darin einmünden, verlegten Verbindungsleitern angebracht sind. Damit verlaufen die Kanäle praktisch symmetrisch zu der Mittellinie der Längserstreckung der Zwischenlage von den Bohrungen beidseitig zu den benachbarten Längsseitenkanten. Dazu kommt noch, daß an jeder Längsseitenkante je ein Gehäuseabschnitt vorgesehen und und an der Zwischenlage befestigt sind und mit dem Gehäuseabschnitt an der Schmalseitenkante eine U-Form bilden.

## Patentansprüche

1. Zündanlage für einen Otto-Motor mit einem Zylindergehäuse und einem diesen abdeckenden Zylinderkopf und mit einer dazwischen befindlichen plattenförmigen Zwischenlage (10) aus drei Schichten (40, 41, 42), von denen die mittlere Schicht (40) Kanäle enthält, wobei die plattenförmige Zwischenlage einerseits als Zylinderkopfdichtung und andererseits als Träger für wenigstens zwei Zündelektrodenpaare pro Zylinder dienen kann und in den Kanälen elektrische Zuleitungen zu den Zündelektrodenpaaren untergebracht sind, wobei die Zündelektrodenpaare für jeden Zylinder am Innenrand der den Zylindern zugeordneten Bohrungen in der Zwischenlage gleichmäßig an deren Umfang verteilt angeordnet und mit Hochspannung zur Erzeugung eines Zündfunkens über die zu jedem Zündelektrodenpaar führende Zuleitung beaufschlagbar sind,
**dadurch gekennzeichnet, daß**
in die Zuleitungen zu den positiven Elektroden (15, 16 ...) der Zündelektrodenpaare (15, 16, 17, 18) unmittelbar vor jeder Elektrode je eine Diode (27, 28, 29, 30) hin zu den Zündelektrodenpaaren in Durchlaßrichtung geschaltet sind, und [4
die mittlere Schicht der plattenförmigen Zwischenlage (10) als eine elastische Metallplatte (40) ausgebildet ist.

2. Zündanlage nach Anspruch 1,
dadurch gekennzeichnet,
daß die elastische Metallplatte (40) mit Wärme und Druck belastbar ist, und daß das eine Ende der Kanäle (43-46) etwa radial in die zugehörige, dem entsprechenden Zylinder zugeordnete Bohrung (14, 47, 48, 49) und das andere Ende der Kanäle (43-46) etwa senkrecht in wenigstens eine der Seitenlängskanten (54) der Platte einmündet, wobei die Kanäle kreuzungs- und/oder mündungsfrei unabhängig voneinander in der Platte angeordnet sind.

3. Zündanlage nach Anspruch 2,
dadurch gekennzeichnet,
daß die Kanäle (43, 44 ...) die Zuleitungen (19, 20 ...) enthalten, die jeweils in zwei Zuleitungsabschnitte (19', 19''; 20', 20'' ...) aufgeteilt sind, wobei die Dioden (27, 28, 29, 30) zwischen die Zuleitungsabschnitte eingesetzt sind.

4. Zündanlage nach Anspruch 3,
dadurch gekennzeichnet,
daß die Dioden (27 - 30) außerhalb der Bohrungen (14, 47 - 49) oder (62, 63, 64 ...) aber im Bereich von Kühl- oder Schmiermittel durchlassend Durchgangsbohrungen (62, 63, 64 ...) angeordnet sind.

5. Zündanlage nach Anspruch 1,
dadurch gekennzeichnet,
daß an wenigstens einer Längsseitenkante und Schmalseitenkante der Zwischenlage (10) je ein Kanalgehäuseabschnitt (53, 58) befestigt ist, die zur Führung der Zuleitungen zu Zündkerzensteckerstiften (23, 59, 60, 61) dienen.

6. Zündanlage nach Anspruch 5,
dadurch gekennzeichnet,
daß die Dioden (27 - 30) im Kanalgehäuseabschnitt (53) an der wenigstens einen Längsseitenkante (54) der Zwischenlage untergebracht sind.

7. Zündanlage nach Anspruch 5 und 6,
dadurch gekennzeichnet,
daß der an der Schmalseitenkante der Zwischenlage (10) verlaufende Kanalgehäuseabschnitt (58) die Zündkerzenstecker (23, 59, 60, 61) trägt.

8. Zündanlage nach einem der Ansprüche 2 - 6 mit vier Zündelektrodenpaaren pro Zylinder,
dadurch gekennzeichnet,
daß zwei der Kanäle (43, 46) für die Zuleitungen zu den positiven Elektroden L-förmig ausgebildet sind, wobei jeweils deren in die jeweilige Bohrung (14, 47 ...) für den entsprechenden Zylinder etwa radial einmündender Abschnitt (43' oder 46') unter einem Winkel von ca. 45° zu dem senkrecht zur Längsseitenkante (54) verlaufenden Abschnitt (43'' oder 46'') verläuft, wogegen die dazwischen befindlichen Kanäle (44 und 45) für die Zuleitungen zu den positiven Elektroden zwei unter einem Winkel von 135° zueinander verlaufende Abschnitte (44', 45'; 44'', 45'') aufweisen, wobei deren bohrungsseitige Abschnitte (44', 45') etwa radial zu den jeweilig zugehörigen Bohrungen (14, ...) und der jeweils andere Abschnitt (44'', 45'') etwa senkrecht zur Längsseitenkante (54) verläuft.

9. Zündanlage mit vier oder mehr Zündelektrodenpaaren pro Zylinder, gemäß einem der Ansprüche 1 bis 7,
dadurch gekennzeichnet,
daß pro Zylinder die Kanäle zu zwei jeder Längsseitenkante benachbarten Elektrodenpaaren von der dem jeweiligen Zylinder zugeordneten Bohrung zu den benachbarten Längsseitenkanten verlaufen.

10. Zündanlage nach Anspruch 9,
dadurch gekennzeichnet,
daß an jeder Längsseitenkante (54) je ein Kanalgehäuseabschnitt (53) zur Führung der Zuleitungen (19 - 22) befestigt sind, die mit dem Kanalgehäuseabschnitt (58) an der Schmalseitenkante eine U-Form bilden.

11. Zündanlage nach einem der Ansprüche 1 - 7, mit drei Elektrodenpaaren pro Zylinder,
dadurch gekennzeichnet,
daß zwei Kanäle eine L-Form aufweisen, wobei der in die Bohrungen (14, 47 bis 49) radial einmündende Abschnitt einen Winkel von etwa 60° zu dem senkrecht zur Längsseitenkante verlaufenden Abschnitt bildet, wogegen der dritte Kanal senkrecht zur Längsseitenkante und radial zur Bohrung verläuft.

12. Zündanlage nach einem der vorigen Ansprüche,
dadurch gekennzeichnet,
daß die Zuleitungen (19, 20 ...) gegebenenfalls mit den darin eingesetzten Dioden (27, 28 ...) an die zugehörigen Kanäle angepaßt vorgebogen und in die Kanäle mittels eines warmfesten Klebers eingesetzt sind.

13. Zündanlage nach einem der vorigen Ansprüche, mit einer Zündspannungsimpulserzeugungseinrichtung, z. B. einem mechanischen Zündverteiler oder einer elektronischen Zündanlage,
dadurch gekennzeichnet,
daß die fertigmontierte Zwischenlage mit Kanalgehäuseabschnitten (53, 58) so in den Motor (13) eingebaut ist, daß eine Schmalseitenkante, an der der Kanalgehäuseabschnitt (58) mit Zündkerzensteckern (23, 59, 60 und 61) befestigt ist, im Bereich der Zündspannungsimpulserzeugungseinrichtung (26) angeordnet ist, so daß möglichst kurze Zündkabel (25, 32 bis 34) erforderlich sind.

14. Zündanlage nach einem der vorigen Ansprüche,
dadurch gekennzeichnet,
daß jedes Elektrodenpaar ein Doppelelektrodenpaar ist, das eine Elektrode aufweist, der Hochspannungsimpulse zuführbar sind und der eine Diode zugeordnet ist, und das zwei mit Masse verbundene Elektroden besitzt, so daß zwei Zündfunken gleichzeitig erzeugt werden.

## Claims

1. Ignition system for an Otto-engine with a cylinder case covered by a cylinder head and with a sheet-like intermediate layer (10) consisting of three layers (40, 41, 42) of wich the middle layer (40) contains channels, the sheet-like intermediate layer being able to serve on one hand as a cylinder head gasket and on the other hand as a carrier for at least two ignition electrode pairs for each cylinder, and in the channels being placed electric supply-lines to the ignition electrode pairs, the ignition electrode pairs for each cylinder being placed regulary distributed in the intermediate layer at the circumference of the interior edge of the drillings of the respective cylinders, the ignition electrode pairs being supplied with high voltage to generate an ignition spark via the supply-lines leading to each ignition electrode pair characterized in that in the supply-lines to the positive electrodes (15, 16...) of the ignition electrode pairs (15, 16, 17, 18) there is switched directly in front of each electrode a diode (27, 28, 29, 30) towards the ignition electrode pairs in passage direction and the middle layer of the sheet-like intermediate layer is constructed as an elastic metal sheet (40).

2. Ignition system according to claim 1, characterized in that the elastic metal sheet (40) is exposed to heat and pressure and that the one end of the channels (43 - 46) leads almost radially into the attached drilling of the respective cylinder (14, 47, 48, 49) and the other end of the channels (43 - 46) leads almost vertically into at least one of the lateral side edges (54) of the sheet, with the channels being arranged independently from each other without junctions and crossings.

3. Ignition system according to claim 2, characterized in that the channels (43, 44...) contain the supply-lines (19, 20...) wich are each divided in two supply-sections (19', 19'', 20', 20''...), with the diodes (27, 28, 29, 30) being arranged between the supply-sections.

4. Ignition system according to claim 3, characteristized in that the diodes (27 - 30) are arranged outside of the drillings (14, 47 - 49) or (62, 63, 64...) but in the area of the passage drillings which let pass coolants or lubricants.

5. Ignition system according to claim 1, characterized in that at least at one laterale edge and narrow side edge of the intermediate layer 10 there is fixed a channel case section (53, 58), serving to lead the supply-lines to the spark plug pins (23, 59, 60, 61).

6. Ignition system according to claim 5, characterized in that the diodes (27 - 30) in the channel case section (53) are placed at least at one lateral edge 54 of the intermediate layer.

7. Ignition system according to claim 5 and 6, characterized in that the channels case section (58) which runs at the narrow side edge of the intermediate layer (10) carries the spark plugs connections (23, 59, 60, 61).

8. Ignition system according to one of the claims 2 - 6 with four ignition electrode pairs for each cylinder, characterized in that two of the channels (43, 46) for the supply-lines to the positive electrodes are designed in L - shape with the section (43' or 46') wich is leading about radially to the drillings (14, 47...) for the corresponding cylinder runs with an angle of about 45° to the section (43'' or 46'') being vertical to the lateral edge (54) contrary to the channels (44 and 45) locted inbetween for the supply-lines to the positive electrodes having two sections (44', 45', 44'', 45'') running with respect to each other at an angle of 135°, their sections towards the sides of the drillings (44', 45') running about radially to the respective corresponding drillings (14...), and the other section (44'', 45'') is running vertically to the lateral edge (54).

9. Ignition system with four or more ignition electrode pairs for each cylinder according to one of the claims 1 to 7, characterized in that the channels of two electrode pairs per cylinder neighboring each lateral edge from the drillings assigned to each cylinder are directed to the neighboring lateral edges.

10. Ignition system according to claim 9, characterized in that at each lateral edge (54) there is fixed a channel case section (53) to lead the supply-lines (19 - 20) which are forming with the channel case section (58) at the narrow side edge an U- shape.

11. Ignition system according to one of the claims 1 - 7 with three electrode pairs per cylinder, characterized in that two channels are showing a L - shape, with the section which is leading about radially to the drillings (14, 47 to 49) is forming an angle of about 60° to the section wich is running vertically to the lateral edge, contrary to the third channel running vertically to the alongside edge and radially to the drilling.

12. Ignition system according to one of the claims mentionned above, charakterized in that the supply-lines (19, 20...) with the inserted diodes (27, 28) are pre-bended and adjusted to the depending channels, being inserted into the channels by heat-resistant glue.

13. Ignition system according to one of the claims mentioned above with a device to produce ignition voltage impulses, e. g. a. mechanic ignition distributer or an electronic ignition system, characterized in that the already installed intermediate layer with channel case sections (53, 58) is fitted in the enigine (13) in a way that one narrow side edge at wich is fixed the channel case section (58) with spark plugs connections (23, 59, 60 and 61) is arranged in the area of the device to produce ignition voltage impulses (26), so ignition cables (25, 32 to 34) as short as possible are required.

14. Ignition system according to one of the claims mentioned above, characterized in that each electrode pair is a double electrode pair which has one electrode to wich can be led high voltage impulses being provided with two electrodes connected to ground to generate two ignition sparks simultaneously.

## Revendications

1. Système d'allumage pour un moteur à allumage commandé ayant un carter de cylindre, une culasse recouvrant ce carter et, se trouvant entre eux, une couche intermédiaire en forme de plaque (10) comprenant trois épaisseurs (40, 41, 42) dont l'épaisseur médiane (40) renferme des conduits, où l'épaisseur médiane de la couche intermédiaire peut servir d'une part de joint de culasse et, d'autre part, de support pour au moins deux paires d'électrodes d'allumage par cylindre, où des câbles d'alimentation électrique allant aux paires d'électrodes d'allumage sont placés dans les conduits, où les paires d'électrodes d'allumage de chaque cylindre sont placées et réparties régulièrement sur le pourtour du rebord intérieur des alésages correspondant aux cylindres dans la couche intermédiaire et peuvent être alimentées en courant haute tension pour la production d'une étincelle d'allumage par le câble d'alimentation menant à chaque paire d'électrodes d'allumage,
**caractérisé en ce que,**
dans les câbles d'alimentation des électrodes positives (15, 16 ...) appartenant aux paires d'électrodes d'allumage (15, 16, 17, 18), une diode (27, 28, 29, 30) est placée directement avant chaque électrode dans le sens de passage vers les paires d'électrodes d'allumage et
l'épaisseur médiane de la couche intermédiaire (10) est constituée d'une plaque de métal élastique (40).

2. Système d'allumage selon la revendication 1,
caractérisé en ce que la plaque de métal élastique (40) peut supporter la chaleur et la pression et que l'une des extrémités des conduits (43, 46) débouche de manière à peu près radiale dans l'alésage (14, 47, 48, 49) correspondant à chaque cylindre et que l'autre extrémité des conduits (43, 46) débouche de manière à peu près verticale dans au moins une des arêtes latérales (54) de la plaque, les conduits étant placés indépendamment les uns des autres dans la plaque, sans croisement ni orifice.

3. Système d'allumage selon la revendication 2,
caractérisé en ce que
les conduits (43, 44 ...) renferment les câbles d'alimentation (19, 20 ...) qui sont chacun répartis en deux sections d'alimentation (19', 19'', 20', 20''), les diodes (27, 28, 29, 30) étant placées entre les sections d'alimentation.

4. Système d'allumage selon la revendication 3,
caractérisé en ce que
les diodes (27 - 30) sont situées à l'extérieur des alésages (14, 47 - 49) ou (62, 63, 64 ...), mais dans la zone des alésages de passage permettant la circulation des produits de refroidissement et de graissage (62, 63, 64 ...).

5. Système d'allumage selon la revendication 1,
caractérisé en ce qu'est fixée sur au moins une arête longitudinale ou une arête transversale de la couche intermédiaire (10) une section d'enveloppe de conduit (53, 58) qui sert au passage des câbles d'alimentation vers les broches des bougies d'allumage (23, 59, 60, 61).

6. Système d'allumage selon la revendication 5,
caractérisé en ce que
les diodes (27 - 30) sont placées sur au moins une arête longitudinale (54) de la couche intermédiaire dans la section d'enveloppe de conduit (53).

7. Système d'allumage selon les revendications 5 et 6,
caractérisé en ce que la section d'enveloppe de conduit (58) se trouvant sur l'arête transversale de la couche intermédiaire (10) porte les cosses des bougies d'allumage (23, 59, 60, 61).

8. Système d'allumage selon les revendications 2 - 6 avec quatre paires d'électrodes d'allumage par cylindre,
caractérisé en ce que deux des conduits (43, 46) destinés aux câbles d'alimentation allant aux électrodes positives présentent une forme en L, où chacune des sections (43' ou 46') débouchant à peu près radialement dans l'alésage (14, 47 ...) du cylindre correspondant présente un angle d'environ 45° par rapport à la section (43'' ou 46'') placée de manière verticale par rapport à l'arête longitudinale (54), tandis que les conduits situés entre eux (44 et 45), qui servent aux câbles d'alimentation aux électrodes positives, présentent deux sections (44', 45', 44'', 45'') orientées les unes vers les autres à un angle de 135°, où leurs sections situées du côté des alésages (44', 45') sont placées de manière à peu près radiale par rapport aux alésages correspondants (14, ...) et leurs autres sections (44'', 45'') sont à peu près verticales par rapport à l'arête longitudinale (54).

9. Système d'allumage ayant quatre paires d'électrodes d'allumage ou plus par cylindre selon l'une des revendications 1 à 7,
caractérisé en ce que,
pour chaque cylindre, les conduits qui mènent à deux paires d'électrodes voisines sur l'arête longitudinale, vont de l'alésage correspondant à chaque cylindre aux arêtes longitudinales avoisinantes.

10. Système d'allumage selon la revendication 9,
caractérisé en ce qu'est fixée sur chaque arête longitudinale (54) une section d'enveloppe de conduit (53) pour la conduite des câbles d'alimentation (19 - 22) qui forment un U avec la section d'enveloppe de conduit (58) sur l'arête transversale.

11. Système d'allumage ayant trois paires d'électrodes d'allumage ou plus par cylindre selon l'une des revendications 1 à 7, caractérisé en ce que, deux conduits présentent une forme en L, où la section débouchant de manière radiale dans les alésages (14, 47 à 49) forme un angle d'environ 60° par rapport à la section placée à la verticale de l'arête longitudinale tandis que le troisième conduit est vertical par rapport à l'arête longitudinale et placé radialement par rapport à l'alésage.

12. Sytème d'allumage selon une des revendications précédentes, caractérisé en ce que les câbles d'alimentation (19, 20), le cas échéant avec les diodes qui y sont placées (27, 28 ...), sont introduits dans les conduits correspondants après avoir été pré-coudés et sont fixés dans les conduits au moyen d'une colle résistant à la chaleur.

13. Système d'allumage selon une des revendications précédentes, avec un dispositif de génération d'impulsions de tension d'allumage, par exemple un distributeur d'allumage mécanique ou une unité d'allumage électronique, caractérisé en ce que la couche intermédiaire finie, avec ses sections d'enveloppe de conduit (53, 58), est montée dans le moteur (13) de manière à ce qu'une arête transversale, sur laquelle est fixée la section d'enveloppe de conduit (58) avec les cosses des bougies d'allumage (23, 59, 60 et 61), soit placée à proximité du dispositif de génération d'impulsions de tension d'allumage (26) de façon à ce que les câbles d'allumage requis (25, 32 à 34) soient le plus courts possible.

14. Système d'allumage selon l'une des revendications précédentes, caractérisé en ce que chaque paire d'électrodes est une double paire d'électrodes qui présente une électrode pouvant recevoir des impulsions à haute tension et à laquelle correspond une diode, et qui possède deux électrodes reliées à la masse si bien qu'il y a génération simultanée de deux étincelles d'allumage.
